# EUROPÄISCHE PATENTSCHRIFT

(11) **EP 0 953 529 B1**
(45) Veröffentlichungstag und Bekanntmachung des Hinweises auf die Patenterteilung: **19.06.2002**
(21) Anmeldenummer: 99106389.2
(22) Anmeldetag: 27.03.1999
(51) Int. Cl.: B65H 1/30, B65H 1/26

(54) **Bogenrückhalter für einen Non-Stop-Stapelwechsler**
Sheet holding-back device in a pile changer for a continuously operating sheet feeder
Dispositif pour retenir des feuilles dans un changeur de pile situé dans un dispositif d'alimentation continue en feuilles

(30) Priorität: 30.04.1998 DE 19819596
(43) Veröffentlichungstag der Anmeldung: 03.11.1999
(73) Patentinhaber: MAN Roland Druckmaschinen AG, 63075 Offenbach (DE)
(72) Erfinder: Gebel, Jens, 63500 Seligenstadt (DE); Wolski, Harald, 63110 Rodgau (DE)

(56) Entgegenhaltungen:
- EP-A- 0 531 786
- WO-A-96/32349
- US-A- 3 951 401

## Beschreibung

Die Erfindung betrifft einen Bogenrückhalter für einen Non-Stop-Stapelwechsler nach dem Oberbegriff des Patentanspruchs 1.

Es ist bekannt, in Bogenanlegern für bogenverarbeitende Maschinen Einrichtungen vorzusehen, mittels derer ein unterbrechungsfreier Stapelwechsel ermöglicht wird. Damit ist gemeint, daß die bogenverarbeitende Maschine ihre Produktionsabläufe fortsetzen kann, während an dem Bogenanleger ein weitgehend verbrauchter Bogenstapel durch einen neuen Bogenstapel eines zu verarbeitenden Bedruck- oder Verpackungsstoffes ergänzt wird.

Eine derartige sogenannte Non-Stop-Einrichtung kann beispielsweise aus einer rechenartigen Einrichtung bestehen, die in den Stapelbereich des Bogenanlegers eingeschoben werden kann. Die Einrichtung übernimmt dabei einen von einem Bogenstapel verbliebenen Reststapel, wobei die Trageinrichtung für den vorher verarbeiteten Bogenstapel entnommen und durch einen neuen Bogenstapel mit einer neuen Trageinrichtung versehen wird. Die Non-Stop-Einrichtung hält und hebt derweil den Reststapel.
Um sicherzustellen, daß beim Stapelwechsel keine ungleichmäßigen Schnittstellen im Stapelbereich zwischen dem Reststapel und dem neuen Bogenstapel entstehen, ist weiterhin bekannt, in Non-Stop-Einrichtungen sogenannte Rückhalter vorzusehen. Dazu werden seitlich oder an der rückwärtigen Stirnseite leistenartige Elemente angeordnet, die eine Stützkraft gegenüber dem Bogenstapel bzw. der Schnittstelle zwischen Reststapel und Bogenstapel erzeugen, so daß dann der Rechen der Non-Stop-Einrichtung, ohne einen Versatz in der Schnittstelle der Stapel zu erzeugen, aus dem Stapelbereich gezogen werden kann.

Beispielsweise ist aus der EP 0 531 786 B1 ein Bogenanleger mit einer Non-Stop-Einrichtung bekannt. Beschrieben wird eine Vorrichtung zum zeitweisen Tragen eines Restbogenstapels mittels eines Rechengitters. Das Rechengitter ist mittels einer Hub- und Antriebsvorrichtung in den Stapelbereich des Bogenanlegers einschiebbar. Beim Stapelwechsel wird das Rechengitter zur Vereinigung von Restbogenstapel und Hauptstapel zwischen den Stapelteilen herausgezogen. Zur Vermeidung von Bogenverschiebungen an der Vereinigungsstelle wird eine Rückhalteschiene gegen Restbogenstapel und Hauptstapel angestellt und mit Kraftwirkung dort gehalten, solange das Rechengitter zu ziehen ist. Das Rechengitter reicht über die volle Stapelbreite und muß hohe Kräfte aufnehmen.

Alle bekannten Vorrichtungen haben den Nachteil, daß sie hohe Kräfte aufnehmen müssen, da starre Rechen aus einem Stapelbereich herauszuziehen sind, wobei hohe Reibungskräfte entstehen und entsprechend hohe Versatzkräfte auf die Stapel zu erwarten sind. Dadurch sind die Rückhalteelemente entsprechend stabil auszuführen und mit entsprechend aufwendigen Antrieben zu versehen.

Ziel der Erfindung ist es, ein oder mehrere Rückhalteelemente vorzusehen, die mit geringstem Aufwand einen optimalen Effekt erzeugen.

### [Aufgabe der Erfindung]

Aufgabe der Erfindung ist es demnach, in einer Vorrichtung nach dem Oberbegriff des Patentanspruchs 1 auf einfachste Weise Rückhalteelemente zu integrieren, die zum einen geringe bautechnische Aufwände erzeugen und zum anderen geringe Kräfte auf die Papierkanten ausüben, so daß keine Beschädigungen zu erwarten sind.

### [Beispiele]

Die Lösung dieser Aufgabe gestaltet sich nach den Merkmalen des Patentanspruchs 1.
Hierbei ist insbesondere von Bedeutung, daß in der Non-Stop-Einrichtung eine Anordnung von einzelnen Tragstäben vorgesehen ist, die von einzelnen Antrieben bewegt werden können. Die Tragsstäbe müssen also nicht alle gleichzeitig gezogen werden. Daher ergibt sich eine nur in wenigen Fällen auftretende Versatzkraft an dem bei der Vereinigung der Bogen auf den Tragstäben und dem neuen Bogenstapel aufliegenden Reststapel. Durch die Verringerung der Versatzkraft ist es nun auch möglich, eine geringere Rückhaltekraft gegenüber Bogenstapel und Rest anzusetzen. Die verringerte Rückhaltekraft wird durch zwei Rückhalteelemente erzeugt. Die Rückhalteelemente werden auf gleiche Weise angetrieben wie die Tragstäbe.

In einer weiteren Ausführungsform können die Rückhalteelemente mit beliebigen Tragstäben verbunden werden. Bevorzugt können die entsprechenden Tragstäbe mit einem Messystem verbunden sein, sodaß mittels der Rückhalteelemente eine Formaterfassung am Bogenstapel erfolgen kann.

Die Rückhalteelemente können in unterschiedlicher Ausführungsform vorgesehen sein. So ist es möglich, die Rückhaltelemente auch nur auf den Reststapel wirken zu lassen.

Im folgenden wird die Erfindung anhand eines Ausführungsbeispieles näher erläutert.

In Zeichnungen sind im einzelnen dargestellt:
- In Figur 1: eine Übersicht über einen Bogenanleger,
- in Figur 2: eine Seitenansicht einer Rückhalteanordnung
- in Figur 3: eine Draufsicht auf die Rückhalteanordnung
und
- in Figur 4: eine Rückhalteanordnung in Funktion.

In Figur 1 ist die Zuordnung einer bogenverarbeitenden Machine 1 zu einem Bogenanleger 2 gezeigt. Der Bogenanleger 2 ist mit einem Bogenstapel S versehen, der mittels einer Vereinzelungseinrichtung 4 abgearbeitet und in einem Schuppenstrom auf einen Bändertisch 20 abgefördert wird. Der Bändertisch 20 führt den Schuppenstrom zur bogenverarbeitenden Maschine 1. An dem Bogenanleger 2 ist eine Non-Stop-Einrichtung 3 vorgesehen. Die Non-Stop-Einrichtung 3 wird mittels eines Hubwerkes 5 an Hubschienen 8 im Bogenanleger 2 integriert auf- und ab bewegt. Die Non-Stop-Einrichtung 3 ist mit einem Rahmen 6 versehen, in dem in Längsrichtung Tragstäbe 7 bewegbar sind. Die Tragstäbe 7 können mittels eines Antriebes in den Stapelbereich des Bogenanlegers 2 respektive des Bogenstapels S eingefahren werden. Dort können sie einen Reststapel übernehmen, der durch die weitgehende Abarbeitung des Bogenstapels S entstanden ist. Das Hubwerk 5 stellt sicher, daß die den Reststapel tragenden Tragstäbe 7 über die gesamte Höhe des Stapelbereiches bewegt werden können.

Zur Erneuerung eines Bogenstapels S im Bogenanleger 2 ist es vorgesehen, daß mittels der Non-Stop-Einrichtung 3 ein Reststapel R von einer Palette P, auf der der Bogenstapel S aufsitzt, abzunehmen. Dazu werden die Tragstäbe 7 beispielsweise in Nuten der Palette P unterhalb des Bogenstapels S eingefahren und von dem Hubwerk 5 angehoben. Das Hubwerk 5 wird unabhängig von dem Hubantrieb des Bogenstapels S bewegbar sein, kann aber mit diesem synchronisiert werden. Damit ist eine Bewegung der Non-Stop-Einrichtung 3 relativ zum Hubantrieb des Bogenanlegers 2 möglich,und der Reststapel R des zuvor verarbeiteten Bogenstapels S kann gesondert vom Hubantrieb des Bogenanlegers 2 bewegt werden.

Der Ablauf des Stapelwechsels wird daher wie folgt vorgenommen:
- der Reststapel R wird mittels der Non-Stop-Einrichtung von der Palette P des Bogenstapels S abgenommen,
- die Palette P wird mittels des Hubantriebes im Bogenanleger 2 abgesenkt und abgesetzt
- ein neuer Bogenstapel S wird in den Bogenanleger 2 eingefahren und mittels des Hubwerkes angehoben
- der neue Bogenstapel S wird von unten gegen die Tragstäbe 7, die im Hubbetrieb den Reststapel R tragen, angestellt,
- die Tragstäbe 7 werden aus dem Stapelbereich gezogen, wobei sich Reststapel R und Bogenstapel S wieder vereinigen.

Hierbei ist es vorgesehen, an der Stoßstelle zwischen Reststapel R und Bogenstapel S eine Rückhaltevorrichtung zu verwenden.

In Figur 2 ist die Rückhaltevorrichtung in ihrer prinzipiellen Funktion gezeigt. Ein Reststapel R sitzt auf den Tragstäben 7 auf; diese wiederum werden von unten von dem Bogenstapel S berührt. Gegen die Stirnseiten von Reststapel R und Bogenstapel S ist ein Rückhalteelement 10 angestellt. Das Rückhalteelement 10 ist mit einer Führungsstange 11 verbunden. Die Führungsstange 11 weist eine Verzahnung 12 an ihrer Seite auf. In die Verzahnung 12 der Führungsstange 11 greift ein Antriebsritzel 13 eines Stellantriebes 14 ein. Damit kann das Rückhalteelement 10 mittels der Führungsstange 11 sowohl gegen den Bogenstapel gefahren werden als auch von diesem entfernt werden. Beim Stapelwechsel bzw. bei der Vereinigung von Reststapel R und Bogenstapel S werden die Anschläge gegen die stirnseitigen Kanten der Stapelteile angestellt. Die Rückhalteelemente 10 sind üblicherweise in wenigstens zweifacher Ausführung vorgesehen und weisen nur eine relativ geringe Breite auf.
Weiterhin ist in Figur 2 gezeigt, daß das Rückhalteelement 10 mit seiner Führungsstange 11 in der gleichen Weise geführt wird wie die normalen Tragstäbe 7 der Non-Stop-Einrichtung 3. Diese sind in einer Führungseinrichtung 31 unterhalb einer Quertraverse 30 der Non-Stop-Einrichtung 3 gehalten und werden von Einzelantrieben 32, die in der Quertraverse 30 angeordnet sind, über Zahnräder 33 angetrieben. Zur Stapelvereinigung werden die Rückhalteelemente 10 also gegen die stirnseitigen Stapelkanten angestellt und die Tragstäbe 7 aus dem Bereich des Bogenstapels S bzw. des Reststapels R herausgezogen.

Die Stapelkanten können dabei nicht versetzt werden. Dies wird neben der Wirkung der Rückhalteelemente 10 auch dadurch bewirkt, daß die Tragstäbe 7 zum Einen einzeln und zeitversetzt aus dem Stapelbereich herausgezogen werden und daß die Tragstäbe 7 weiterhin bevorzugt dabei auch zweistufig ausgebildet sein können. Die Bogen des Reststapels R werden also zunächst auf eine gegenüber der Übernahmelage erniedrigte Zwischenstufe abgelegt und dann erst mit dem Bogenstapel S vereinigt, sodaß die Stapelteile kontinuierlich und nicht auf einen Schlag vereinigt werden. Damit ergeben sich viel geringere Rückhaltekräfte als beim gemeinsamen Ziehen der Tragstäbe 7 in einem einzigen Vorgang.

In Figur 3 ist in einer Draufsicht die Anordnung von Tragstäben 7 und eines Rückhalteelementes 10 im Detail gezeigt. Die Tragstäbe 7 sind mit Einzelantrieben 32 und das Rückhalteelement 10 ist mit einem auf dessen Führungsstange 11 wirkenden Stellantrieb 14 versehen. Der Stellantrieb 14 des Rückhalteelementes 10 ist mit einem Untersetzungsgetriebe verbunden, das über ein Kegelrad 17 und eine Welle 15 mit zwei Kegelrädern, sowie einem Umlenkgetriebe mit einem weiteren Kegelrad 16, sowie dem Antriebsritzel 13 aufgebaut ist. Damit kann der Antriebspunkt von der Quertraverse 30 nach vorne hin mehr in die Nähe der Arbeitsposition der Rückhalteelemente 10 verlegt werden. Weiterhin ist durch die Untersetzung des Getriebes die Möglichkeit gegeben, eine höhere Rückhaltekraft zu erzeugen.

Aus Platzgründen kann die Führungsstange 11 kürzer sein, als einer der Tragstäbe 7. Dadurch kann sichergestellt werden, daß die Führungsstangen 11 nicht im rückwärtigen Arbeitsbereich der Non-Stop-Einrichtung 3 hervorstehen und die Bedienung behindern. Die verkürzten Führungsstangen 11 überdecken dabei jeweils den Arbeitsbereich der Rückhalteelemente 10 für alle zu verarbeitenden Bogenformate.

In Figur 4 ist ein Rückhalteelement 10 zusammen mit seinem Antrieb nochmals mehr im Detail dargestellt. Auf der Quertraverse 30 sitzt der Stellantrieb 14. Der Stellantrieb 14 ist mit einem Kegelrad 17 verbunden. Dieses Kegelrad 17 kämmt mit einem weiteren Kegelrad auf der Welle 15, die in einer mit der Quertraverse 30 verbundenen Halterung 18 gelagert ist. Auf der gegenüber liegenden Seite der Welle 15 ist ein zweites Kegelrad angeordnet, das wiederum mit dem größeren Kegelrad 16 kämmt. Das größere Kegelrad 16 untersetzt und lenkt die Antriebsbewegung in die Vertikale um und ist mit dem Antriebsritzel 13 verbunden. Das Antriebsritzel 13 und das größere Kegelrad 16 sind ebenfalls in der Halterung 18 der Welle 15 verankert. Sie sind so angeordnet, daß das Antriebsritzel 13 in eine seitliche Verzahnung an der Führungsstange 11 des Rückhalteelementes 10 eingreift.

Das Rückhalteelement 10 ist in der dargestellten Ausführungsform zweiteilig. Es ist möglich das Rückhaltelement 10 in einer leicht veränderten Version derart auszuführen, daß lediglich die obere Hälfte des Rückhalteelementes 10A an der Führungsstange 11 befestigt wird. Dann wirkt das Rückhalteelement 10A auch nur auf den Reststapel R. Dies ist für Einsatzfälle sinnvoll, wo vergleichsweise leichte und kleine Bogenstapel zu verarbeiten sind.

Zum Verstellen wird das Rückhalteelement 10 mittels des Stellantriebes 14 und des Zwischengetriebes über die Führungsstange 11 vorwärts oder rückwärts bewegt. Hierbei kann die Bewegung des Rückhalteelementes 10 beeinflussende Steuerung so weit ausgebaut werden, daß dessen Position permanent erfassbar ist. Damit wird es möglich, mittels des Rückhalteelementes 10 die Lage der Stapelkante des Bogenstapels S zu erfassen, wobei das Rückhalteelement 10 die Stapelkante antastet. Der beim Anfahren dieser Position ermittelte Stellwert wird gespeichert und verwendet, um danach die Non-Stop-Einrichtung 3 bei ihrer Ausrichtung gegenüber dem Bogenstapel S bzw. dem Reststapel R zu steuern.

Die Anordnung eines Rückhalteelementes 10 dieser Art ist in der geschilderten Vorrichtung an jeder Position oder an mehreren Positionen möglich, wo auch Tragstäbe 7 eingesetzt sind. Sie kann so gewählt werden, daß auch kleinste Formate bezogen auf die Bogenbreite mittels dieser Vorrichtung verarbeitbar sind. Gleichzeitig muß nicht über die gesamte Breite des Bogenstapels S bzw. des Bogenanlegers 2 eine Rückhaltevorrichtung vorgesehen werden. Dies erübrigt sich auch dadurch, daß die Rückhaltekraft auf einem sehr niedrigen Niveau liegt und eine dementsprechend geringe Anstellkraft erforderlich ist.

Wenn die Tragstäbe 7 in verschiedenen Dicken ausgeführt sind, um die Absenkung des Reststapels R auf den Bogenstapel S abgestuft durchzuführen, werden die Rückhalteelemente 10 bevorzugt an den nur der Distanzbildung dienenden dünneren Tragstäben 7 angebracht. Es ist dort nicht mehr erforderlich über die gesamte Stapelbreite eine kontinuierliche Unterstützung zu gewährleisten.

Die Führungsstangen 11 müssen im Übrigen nicht, wie oben beschrieben, kürzer sein als die Tragstäbe 7. Es kann im Unterschied zu einer dann festliegenden Position der Rückhalteelemente 10, 10A in der Non-Stop-Einrichtung 3 auch vorgesehen sein, daß die Rückhalteelemente 10, 10A an beliebigen Tragstäben 7 austauschbar angebracht werden können. Dazu sind die Rückhalteelemente 10, 10A dann beispielsweise mit einer einfachen Klemmverbindung am vorderen Ende der Tragstäbe 7 aufsteckbar oder anklemmbar. Dies gilt auch für die horizontal geteilte Ausführung, die weiter oben beschrieben ist.

Weiterhin ist es nicht zwingend, daß die Tragstäbe 7 und die Führungsstangen 11 bzw. die Rückhalteelemente 10, 10A mittels eines Zahnstangenantriebes bewegt werden. Hier können verschiedenste Linearantriebe zum Einsatz kommen, die aus der Antriebstechnik bekannt sind.

Die Erfindung ist nicht auf die konkreten in dem Ausführungsbeispiel beschriebenen Merkmale beschränkt.

### [Bezugszeichenliste]

- 1: bogenverarbeitenden Machine
- 2: Bogenanleger
- 3: Non-Stop-Einrichtung
- 4: Vereinzelungseinrichtung
- 5: Hubwerk
- 6: Rahmen
- 7: Tragstäbe
- 8: Hubschienen
- S: Bogenstapel
- R: Reststapel
- P: Palette
- 10: Rückhalteelement
- 10A: Rückhalteelement
- 11: Führungsstange
- 12: Verzahnung
- 13: Antriebsritzel
- 14: Stellantrieb
- 15: Welle
- 16: Kegelrad
- 17: Kegelrad
- 18: Halterung
- 20: Bändertisch
- 30: Quertraverse
- 31: Führungseinrichtung
- 32: Einzelantrieb
- 33: Zahnrad

## Patentansprüche

1. Vorrichtung zum automatischen Stapelwechsel von Bogenstapeln im Bogenanleger (2) einer bogenverarbeitenden Maschine (1) mit einer Non-Stop-Einrichtung (3) zur zeitweisen Übernahme eines von einem Bogenstapel (S) verbliebenen Reststapels (R) während der kontinuierlichen Bogenverarbeitung in der bogenverarbeitenden Maschine, wobei die Non-Stop-Einrichtung längsverschiebliche Tragstäbe (7) zur Aufnahme des Reststapels enthält und die Tragstäbe aus einer gezogenen Position außerhalb des Stapelbereiches des Bogenanlegers in eine eingeschobene Position im Stapelbereich des Bogenanlegers einfahrbar sind, wobei weiterhin zur Stapelvereinigung eines Reststapels und eines neu zugeführten Bogenstapels die Tragstäbe aus dem Bereich zwischen Reststapel und Bogenstapel entfernbar sind und zur Vermeidung von Bogenverschiebungen Rückhaltemittel (10; 10A) in der Non-Stop-Einrichtung vorgesehen sind, die beim Ziehen der Tragstäbe entgegen der Zugrichtung der Tragstäbe im Bereich der Vereinigung von Reststapel und neuem Bogenstapel an eine entsprechende Stapelkante des Bogenstapels anstellbar sind,**dadurch gekennzeichnet,daß** die Tragstäbe (7) einzeln und unabhängig voneinander antreibbar sind und daß einzelne Tragstäbe (7) zum Tragen von Rückhalteelementen (10; 10A) ausgebildet sind.

2. Vorrichtung nach Anspruch 1, dadurchennzeichnet, daß die Tragstäbe (7) zum Tragen von Rückhalteelementen (10; 10A) als Führungsstangen (11) ausgebildet sind, die unabhängig von den Tragstäben (7) antreibbar und in ihrer Längsrichtung parallel zu den Tragstäben (7) gegen eine Stapelseitekante des Bogenstapels (S) und/oder des Reststapels (R) anstellbar und von dort wieder in eine Parkposition verfahrbar sind.

3. Vorrichtung nach Anspruch 2, **dadurch gekennzeichnet,daß** die Führungsstangen (11) Rückhalteelemente (10;10A) zum Anstellen gegen eine Stapelseitekante lediglich des Bogenstapels (S) oder des Reststapels (R) aufweisen.

4. Vorrichtung nach Anspruch 3, **dadurch gekennzeichnet,daß** die Führungsstangen (11) einzeln und unabhängig voneinander antreibbar sind und eine geringer Länge aufweisen als die Tragstäbe (7).

5. Vorrichtung nach Anspruch 2 bis 4, **dadurch gekennzeichnet,daß** dickere Tragstäbe (7) und dünnere Distanzstäbe in der Non-Stop-Vorrichtung vorgesehen sind und daß als Führungsstangen (11) einzelne Distanzstäbe verwendet werden, wobei Tragstäbe (7), Distanzstäbe und Führungsstangen (11) einzeln und unabhängig voneinander antreibbar sind.

6. Vorrichtung nach Anspruch 2 bis 5, **dadurch gekennzeichnet,daß** zum Antreiben der Führungsstangen (11) einzelne Stellantriebe (14) vorgesehen sind und daß die Antriebseinleitung über eine Zahnradverbindung in eine Verzahnung (12) der Führungstangen (11) greift.

7. Vorrichtung nach Anspruch 6, **dadurch gekennzeichnet, daß** die Zahnradverbindung zum Antreiben einer Führungsstange (11) der Rückhalteelemente (10, 10A) als Untersetzungsgetriebe (15, 16, 17, 13) ausgebildet ist und die Antriebseinleitung in die Führungsstange (11) im Bereich einer vorderen Abstützung für die Tragstäbe (7) und Führungsstangen (11) erfolgt.

8. Vorrichtung nach Anspruch 7, **dadurch gekennzeichnet,daß** die Stellantriebe (14) der Führungsstangen (11) so ausgebildet sind, daß jedem Stellantrieb (14) ein Wegmeßsystem zugeordnet ist, mittels dessen der Fahrweg bis zum Anschlagen an ein Hindernis erfassbar ist, derart, daß der Abstand der Non-Stop-Einrichtung vom Bogenstapel (S) oder der Palette (P) mittels der Rückhalteelemente (10, 10A) tastbar ist.

## Claims

1. Device for automatic pile change of sheet piles in the sheet feeder (2) of a sheet processing machine (1) with a non-stop unit (3) for takeover from time to time of a residual pile (R) remaining from a sheet pile (S) during the continuous sheet processing in the sheet processing machine, wherein the non-stop device contains longitudinally shiftable carrier bars (7) for taking the residual pile and the carrier bars can be moved from a withdrawn position outside the pile region of the sheet feeder into an inserted position in the pile region of the sheet feeder, wherein furthermore for pile unification of a residual pile and a newly fed in sheet pile, the carrier bars can be removed from the region between residual pile and sheet pile and for the avoidance of sheet shifting, holding-back elements (10; 10A) are provided in the non-stop unit which, on withdrawal of the carrier bars counter to the pulling direction of the carrier bars in the region of the unification of the residual pile and the new sheet pile, can be set against a corresponding pile edge of the sheet pile, **characterised in that** the carrier bars (7) can be driven individually and independently of one another and that individual carrier bars (7) are constructed for carrying holding-back elements (10, 10A).

2. Device according to Claim 1, **characterised in that** the carrier bars (7) are constructed for carrying holding-back elements (10, 10A) as guide rods (11) which are driveable independently from the carrier bars (7) and which can be set in their longitudinal direction parallel to the carrier bars (7) against a pile side of the sheet pile (S) and/or of the residual pile (R) and can be moved from there again into a parking position.

3. Device according to Claim 2, **characterised in that** the guide rods (11) have holding-back elements (10; 10A) for setting against a pile side edge only of the sheet pile (S) or the residual pile (R).

4. Device according to Claim 3, **characterised in that** the guide rods (11) are driveable individually and independently of one another and have a smaller length than the carrier bars (7).

5. Device according to Claim 2 to 4, **characterised in that** thicker carrier bars (7) and thinner distance bars are provided in the non-stop unit and that, as guide rods (11), individual distance bars are used, wherein carrier bars (7), distance bars and guide rods (11) are driveable individually and independently of one another.

6. Device according to Claim 2 to 5, **characterised in that** for driving the guide rods (11), individual adjustment drives (14) are provided and that the drive introduction via a toothed wheel combination engages in a toothing (12) of the guide rod (11).

7. Device according to Claim 6, **characterised in that** the gear connection for driving a guide rod (11) of the holding-back elements (10, 10A) is constructed as a reduction gear (15, 16, 17, 13) and the drive introduction into the guide rod (11) takes place in the region of a forward support for the carrier bars (7) and guide rods (11).

8. Device according to Claim 7, **characterised in that** the adjustment drives (14) of the guide rods (11) are so constructed that to each adjustment drive (14) a path measuring system is fitted by means of which the movement path until impact on a stop is detected in such a fashion that the distance of the non-stop unit from the sheet pile (S) or the pallet (P) can be sensed by means of the holding-back elements (10, 10A).

## Revendications

1. Dispositif pour le changement automatique de piles de feuilles dans le margeur de feuilles (2) d'une machine (1) traitant des feuilles, comportant un dispositif en continu (3) pour la réception temporaire d'une pile résiduelle (R) demeurant d'une pile de feuilles (S) pendant le traitement continu des feuilles dans la machine traitant des feuilles, le dispositif en continu comportant des barres de support (7) longitudinalement déplaçables pour recevoir la pile résiduelle et les barres de support pouvant être entrées d'une position tirée à l'extérieur de la zone de pile du margeur de feuilles dans une position introduite dans la zone de pile du margeur de feuilles, les barres de support pouvant être de plus éloignées de la zone entre la pile résiduelle et la pile de feuilles pour la réunion d'une pile résiduelle et d'une pile de feuilles nouvellement amenée et, pour éviter des déplacements de feuilles, des moyens de retenue (10 ; 10A) étant prévus dans le dispositif en continu qui, lors de la traction des barres de support à l'encontre de la direction de traction des barres de support dans la zone de la réunion de la pile résiduelle et de la nouvelle pile de feuilles, peuvent être appliqués contre un bord de pile correspondant de la pile de feuilles,
**caractérisé en ce que** les barres de support (7) peuvent être entraînées de façon individuelle et indépendamment les unes des autres, et **en ce que** des barres de support individuelles (7) sont réalisées pour porter des éléments de retenue (10 ; 10A).

2. Dispositif selon la revendication 1,
**caractérisé en ce que** les barres de support (7) pour porter des éléments de retenue (10 ; 10A) sont réalisées comme tiges de guidage (11) qui peuvent être entraînées indépendamment des barres de support (7) et peuvent être appliquées, dans leur direction longitudinale parallèlement aux barres de support (7), contre un bord latéral de pile de la pile de feuilles (S) et/ou de la pile résiduelle (R) et, de là, déplacées à nouveau dans une position de parcage.

3. Dispositif selon la revendication 2,
**caractérisé en ce que** les tiges de guidage (11) présentent des éléments de retenue (10 ; 10A) pour s'appliquer contre un bord latéral de pile uniquement de la pile de feuilles (S) ou de la pile résiduelle (R).

4. Dispositif selon la revendication 3,
**caractérisé en ce que** les tiges de guidage (11) peuvent être entraînées individuellement et indépendamment les unes des autres et présentent une longueur plus faible que les barres de support (7).

5. Dispositif selon les revendications 2 à 4,
**caractérisé en ce que** des barres de support plus épaisses (7) et des barres d'écartement plus minces sont prévues dans le dispositif en continu, et **en ce que**, comme tiges de guidage (11), sont utilisées des barres d'écartement individuelles, les barres de support (7), les barres d'écartement, et les tiges de guidage (11) pouvant être entraînées individuellement et indépendamment les unes des autres.

6. Dispositif selon les revendications 2 à 5,
**caractérisé en ce que**, pour l'entraînement des tiges de guidage (11), sont prévus des servomoteurs individuels (14), et **en ce que** l'entraînement est réalisé par l'intermédiaire d'une liaison à roue dentée dans une denture (12) des tiges de guidage (11).

7. Dispositif selon la revendication 6,
**caractérisé en ce que** la liaison à roue dentée pour l'entraînement d'une tige de guidage (11) des éléments de retenue (10 ; 10A) est réalisée comme démultiplicateur (15, 16, 17, 13), et l'introduction de l'entraînement dans la tige de guidage (11) est effectuée dans la zone d'un appui avant pour les barres de support (7) et les tiges de guidage (11).

8. Dispositif selon la revendication 7,
**caractérisé en ce que** les servomoteurs (14) des tiges de guidage (11) sont réalisés de sorte que, à chaque servomoteur (14), il est associé un système de mesure de déplacement, au moyen duquel la course jusqu'à la butée contre un obstacle peut être détectée, de sorte que la distance du dispositif en continu de la pile de feuilles (S) ou de la palette (P) peut être balayée au moyen des éléments de retenue (10 ; 10A).
